# EUROPÄISCHE PATENTSCHRIFT

(11) **EP 0 046 299 B1**
(45) Veröffentlichungstag und Bekanntmachung des Hinweises auf die Patenterteilung: **21.11.1984**
(21) Anmeldenummer: 81106399.9
(22) Anmeldetag: 18.08.1981
(51) Int. Cl.: E04B 2/78

(54) **Ständer für leichte Trennwände**
Post for light partition walls
Poteau pour cloison légère

(30) Priorität: 20.08.1980 DE 3031381
(43) Veröffentlichungstag der Anmeldung: 24.02.1982
(73) Patentinhaber: Richter-System GmbH & Co. KG, 64347 Griesheim (DE)
(72) Erfinder: Weigelt, Gunter, D-6103 Griesheim (DE)
(74) Vertreter: Katscher, Helmut, Dipl.-Ing.

## Beschreibung

Die Erfindung betrifft einen Ständer für leichte Trennwände, bestehend aus einem im Querschnitt U- bzw. C-förmigen, einstückigen Profil aus Blech mit einer Stegfläche und davon abgewinkelten, parallelen Flanschflächen, wobei in der Stegfläche im wesentlichen quer zur Stän₋ derlängsrichtung verlaufende Versteifungs-Blechausformungen angeordnet sind.

Einstückige, im Querschnitt U- bzw. C-förmige Ständer, die üblicherweise aus verzinktem Stahlblech bestehen, nehmen an ihren Flanschflächen die Wandschalen der Trennwände auf (DE-U 7 337 909). Zur Materialeinsparung, zur Gewichtsverminderung und zur Vereinfachung der Herstellung ist man bestrebt, möglichst dünnes Stahlblech zu verwenden. Dieser Entwicklung sind durch die jeweils geforderte Belastbarkeit der Ständer Grenzen gesetzt. Kritisch sind hierbei insbesondere die Druck- und Schubbeanspruchungen zwischen den beiden Flanschflächen.

Zusätzliche Versteifungselemente würden eine wesentliche Erhöhung des Herstellungsaufwands der üblicherweise durch Walzen hergestellten Ständerprofile sowie eine Erhöhung des Gewichtes bedingen.

Bei einem bekannten Ständer der eingangs genannten Gattung (DE-A-2 546 235) sind der Versteifung der Stegfläche dienende Blechausformungen in Form von quer zur Ständerlängsrichtung verlaufenden, länglichen, schmalen Sikken bekannt. Diese querverlaufenden schmalen Sicken ergeben zwar eine Versteifung in ihrer Längsrichtung, d.h. quer zur Ständer-Längsrichtung, tragen jedoch nicht oder nur wenig zu einer Versteifung gegenüber Schubkräften bei. Derartige Schubkräfte treten auf, wenn zwischen den beiden Flanschflächen des Ständers Kräfte zu übertragen sind, die in Ständerlängsrichtung gerichtet sind. In der Stegfläche des Ständers kommt es dabei zu einer Schubbeanspruchung. Kurze Sicken sind schräg zur Ständerlängsrichtung angeordnet; längsverlaufende Schlitze dienen der Wärmeisolierung, verringern aber die Steifigkeit der Stegfläche. Diese verhältnismäßig komplizierte Anordnung von Sicken und Schlitzen erfordert eine aufwendige Herstellung. Insgesamt steht bei diesem Ständer die verbesserte Wärmeisolierung gegenüber der Versteifung im Vordergrund.

Schmale, querverlaufende Sicken sind auch bei zusammengesetzten Armierungsträgern bekannt (BE-A-500 499), die aber keine einstückigen Ständer für Trennwände sind.
Blechprofilstücke, die in ihrer Stegfläche runde Blechausformungen aufweisen, sind ebenfalls bekannt (BE-A-500 499, DE-A-1 659153); sie dienen aber der Schweißverbindung jeweils zweier im Abstand zueinander gehaltener Blechprofilstücke zu einem zusammengesetzten Träger und nicht der Versteifung der Stegfläche.

Auch bei im Profilquerschnitt I-förmigen Ständern für Trennwände sind quer zur Ständerlängsrichtung verlaufende Blechausformungen in der Stegfläche bekannt (BE-A-527 072), die aber nicht der Versteifung dienen, sondern Haltenasen als Widerlager für Wandplatten bilden und die teilweise ausgestanzt sind.

Aufgabe der Erfindung ist es, einen Ständer der eingangs genannten Gattung so auszubilden, daß mit geringem Herstellungsaufwand auch schon bei dünnwandigen Profilen eine Erhöhung der Steifigkeit insbesondere auch gegen auftretende Schubkräfte erreicht wird.

Diese Aufgabe wird erfindungsgemäß dadurch gelöst, daß die Versteifungs-Blechausformungen kreisförmig, ellipsenförmig mit quer zur Ständerlängsrichtung liegender großer Ellipsenachse oder rautenförmig mit quer zur Ständerlängsrichtung liegender Diagonale sind, daß die Blechausformungen bei U-förmigem Profil unmittelbar vor den seitlichen Kanten der Stegfläche auslaufen und daß bei C-förmigem Profil die Länge der Blechausformungen quer zur Ständerlängsrichtung höchstens gleich dem lichten Abstand von Randflanschen ist, die von den freien Kanten der Flanschflächen des C-Profils gegeneinander abgewinkelt sind.

Es hat sich gezeigt, daß gerade diese beanspruchten Blechausformungen, die einen sehr geringen Umformaufwand und daher auch verhältnismäßig geringen Werkzeug- und Herstellungsaufwand erfordern, eine wesentliche Erhöhung der Steifigkeit der Stegfläche des Profils ergeben, und zwar insbesondere auch gegenüber Schubkräften.

Die Blechausformungen können beim Walzen des Ständerprofils in einfacher Weise und ohne besonderen Mehraufwand hergestellt werden, wenn die Walzen entsprechende Profilierungen aufweisen.

Vorteilhafterweise sind die innerhalb der Blechausformungen liegenden Flächenstücke gewölbt, wodurch eine besonders gute Erhöhung der Steifigkeit erreicht wird.

Die Blechausformungen können aus der Stegfläche in den Raum zwischen den Flanschflächen vorspringen; dadurch wird erreicht, daß an der Außenseite der Stegfläche keine Erhebungen vorspringen, so daß das Ständerprofil an eine glatte Fläche angelegt werden kann. Diese Ausführung ist besonders zweckmäßig, wenn an irgendeiner Stelle der Trennwandkonstruktion zwei Ständerprofile mit aneinanderliegenden Stegflächen angeordnet werden sollen.

Stattdessen können die Blechausformungen aus der Stegfläche auch in zu den Flanschflächen entgegengesetzter Richtung vorspringen. Damit wird erreicht, daß die Innenseite der Stegfläche keine Vorsprünge aufweist.

Die Erfindung wird nachfolgend an Ausführungsbeispielen näher erläutert, die in der Zeichnung dargestellt sind. Es zeigt
Fig. 1 in perspektivischer Darstellungsweise einen Abschnitt eines Ständers für leichte Trennwände, der als C-Profil ausgeführt ist,
Fig. 2 eine Ansicht eines Ständerfußes, der in einer Bodenschiene aufgenommen ist,
Fig. 3 eine Ansicht eines Ständers mit gegenüber den Fig. 1 und 2 abgewandelter Form der Blechausformungen,
Fig. 4 einen Schnitt längs der Linie IV-IV in Fig. 2 und
Fig. 5 einen Schnitt ähnlich der Fig. 4, jedoch mit nach außen gewölbter Blechausformung.

Die in den Figuren gezeigten Ständer sind als tragende Elemente zum Bau von leichten Trennwänden bestimmt und werden dort vorzugsweise senkrecht angeordnet, wobei Wandschalen 1, die in Fig. 4 strichpunktiert angedeutet sind, an den Flanschflächen 2 des Ständers anliegen und dort befestigt sein können.

Bei dem dargestellten Ausführungsbeispiel hat der Ständer im Querschnitt C-Provil und ist aus dünnem, verzinktem Stahlblech hergestellt. Die Flanschflächen 2 sind im rechten Winkel von einer verbindenden Stegfläche 3 abgewinkelt und tragen an ihren freien Kanten gegeneinander abgewinkelte Randflansche 4.

Bei dem Ausführungsbeispiel nach den Fig. 1, 2 und 4 sind in der Stegfläche 3 in gleichmäßigem Abstand zueinander ellipsenförmige Blechausformungen 5 in der Weise eingeprägt, daß die in den Blechausformungen 5 liegenden Flächenstücke des Blechs nach innen in den Raum zwischen den Flanschenflächen 2 gewölbt sind, wie in Fig. 4 zu erkennen ist.

Die Längsrichtung der Blechausformungen 5, d. h. die große Achse der Ellipse, liegt quer zur Ständerlängsrichtung. Die Länge der Blechausformungen 5 quer zur Ständerlängsrichtung ist angenähert gleich dem lichten Abstand der freien Kanten der Randflansche 4.

Das abgewandelte Ausführungsbeispiel nach Fig. 5 zeigt, daß die ellipsenförmigen Blechausformungen 5 auch aus der Stegfläche 3 nach außen gewölbt sein können.

Fig. 3 zeigt eine gegenüber dem Beispiel nach den Fig. 1, 2 und 4 abgewandelte Ausführungsform der Blechausformungen 5', die hierbei Rautenform haben.

Wie in Fig. 2 dargestellt, ist am unteren Ende des Ständers ein Ständerfuß in der Weise ausgebildet, daß zwei in Ständerlängsrichtung verlaufende Sicken 6 in der Stegfläche 3 vorgesehen sind. Im Bereich dieser Sicken 6 sind die beiden Flanschflächen 2 nach innen abgekröpft. Der so gebildete Ständerfuß ist in einer U-Profilschiene 7 aufgenommen, die eine Bodenschiene der Trennwand bildet. Das Maß der Abkröpfung der Flanschflächen 2 richtet sich nach der Blechdicke der Schiene 7.

Die beschriebenen Ständerprofile können nicht nur als senkrechte Bauelemente von Trennwänden, sondern beispielsweise auch zur Bildung von die Wandschalen 1 aufnehmenden, geschlossenen Rahmen oder Fachwerken verwendet werden.

## Patentansprüche

1. Ständer für leichte Trennwände, bestehend aus einem im Querschnitt U- bzw. C-förmigen, einstückigen Profil aus Blech mit einer Stegfläche (3) und davon abgewinkelten, parallelen Flanschflächen (2), wobei in der Stegfläche (3) im wesentlichen quer zur Ständerlängsrichtung verlaufende Versteifungs-Blechausformungen angeordnet sind, dadurch gekennzeichnet, daß die Versteifungs-Blechausformungen (5, 5') kreisförmig, ellipsenförmig mit quer zur Ständerlängsrichtung liegender großer Ellipsenachse oder rautenförmig mit quer zur Ständerlängsrichtung liegender Diagonale sind, daß die Blechausformungen bei U-förmigem Profil unmittelbar vor den seitlichen Kanten der Stegfläche auslaufen und daß bei C-förmigem Profil die Länge der Blechausformungen (5, 5') quer zur Ständerlängsrichtung höchstens gleich dem lichten Abstand von Randflanschen (4) ist, die von den freien Kanten der Flanschflächen (2) des C-Profils gegeneinander abgewinkelt sind.

2. Ständer nach Anspruch 1, dadurch gekennzeichnet, daß die innerhalb der Blechausformungen (5, 5') liegenden Flächenstücke gewölbt sind.

3. Ständer nach Anspruch 1, dadurch gekennzeichnet, daß die Blechausformungen (5, 5') aus der Stegfläche (3) in den Raum zwischen den Flanschflächen (2) vorspringen.

4. Ständer nach Anspruch 1, dadurch gekennzeichnet, daß die Blechausformungen (5, 5') aus der Stegfläche (3) in zu den Flanschflächen (2) entgegengesetzter Richtung vorspringen.

## Claims

1. An upright for light-weight partitions, comprising a one-piece sheet-metal section of U- or C-shaped cross-section with a web face (3) and parallel flange faces (2) bent with respect thereto, stiffening portions formed in the metal sheet being arranged in the web face (3) and extending substantially transversely to the longitudinal direction of the upright, characterised in that the stiffening portions (5, 5') formed in the metal sheet are circular, elliptical with the major ellipse axis lying transversely to the longitudinal direction of the upright or are rhomboid with the diagonal lying transversely to the longitudinal direction of the upright, in that, with a U-shaped section, the portions formed in the sheet metal extend to immediately adjacent the lateral edges of the web face and in that, with a C-shaped section, the length of the portions (5, 5') formed in the sheet metal transversely to the longitudinal direction of the upright is at most equal to the clear distance between the edge flanges (4) which are bent towards one another from the free edges of the flange faces (2) of the C-section.

2. An upright according to claim 1, characterised in that the portions of the surface lying within the portions (5, 5') formed in the sheet metal are curved.

3. An upright according to claim 1, characterised in that the portions (5, 5') formed in the sheet metal project into the space between the flange faces (2).

4. An upright according to claim 1, characterised in that the portions (5, 5') formed in the sheet metal project from the web face (3) in the opposite direction to the flange faces (2).

## Revendications

1. Montant pour cloisons légères, constitué par un profilé en tôle d'une seule pièce, ayant une section en forme d'U ou de C, qui comporte une surface d'âme (3) et des surfaces de flanc parallèles (2) formant un angle avec celle-ci, ladite surface d'âme (3) comportant des parties de raidissement embouties essentiellement transversales par rapport à la direction longitudinale du montant, caractérisé en ce que les parties de raidissement embouties (5, 5') sont circulaires, elliptiques, le grand axe de l'ellipse étant disposé transversalement par rapport à la direction longitudinale du montant, ou en forme de losange, la diagonale étant disposée transversalement par rapport à la direction longitudinale du montant, en ce que, dans le cas de profilés en forme d'U, les parties de raidissement embouties s'étendent immédiatement jusqu'aux arêtes latérales de la surface d'âme et en ce que, dans le cas de profilés en forme de C, la longueur des parties de raidissement embouties (5, 5') , transversalement par rapport à la direction longitudinale du montant, est tout au plus égale à l'écartement intérieur des flancs terminaux (4) qui sont orientés l'un vers l'autre dans le prolongement angulaire des arêtes libres, des surfaces de flanc (2) du profilé en forme de C.

2. Montant selon la revendication 1 caractérisé en ce que les éléments de surface situés à l'intérieur des parties embouties (5, 5') sont bombés.

3. Montant selon la revendication 1 caractérisé en ce que les parties embouties (5, 5') de l'âme (3) font saillie dans l'espace compris entre les surfaces de flanc (2).

4. Montant selon la revendication 1 caractérisé en ce que les parties embouties (5, 5') de l'âme (3) font saillie dans le sens opposé aux surfaces de flanc (2).
